# EUROPÄISCHE PATENTSCHRIFT

(11) **EP 0 017 814 B1**
(45) Veröffentlichungstag und Bekanntmachung des Hinweises auf die Patenterteilung: **18.05.1983**
(21) Anmeldenummer: 80101603.1
(22) Anmeldetag: 26.03.1980
(51) Int. Cl.: H01H 71/10, H01H 83/22

(54) **Einrichtung zum Umstellen einer Umschaltkontaktanordnung**
Device to convert a reversing contact assembly
Dispositif pour convertir un ensemble de contact inverseur

(30) Priorität: 11.04.1979 DE 2914775
(43) Veröffentlichungstag der Anmeldung: 29.10.1980
(73) Patentinhaber: SIEMENS AKTIENGESELLSCHAFT, 80333 München (DE)
(72) Erfinder: Warnest, Albert, D-8451 Freudenberg (DE)

## Beschreibung

Die Erfindung bezieht sich auf eine Einrichtung zum Umstellen einer aus einem federnd im Gehäuse gelagerten Schliesserkontaktstück, einem öffnerkontaktstuck und einem Umschaltkontaktstück bestehenden Kontaktanordnung für ein thermisch arbeitendes Schutzrelais von Selbstsperrung auf selbsttätige Rückstellung durch Verstellen des Schliesserkontaktstückes über einen von diesem getrennten Stössel und mit Mitteln zur Aufhebung der Selbstsperrung durch Verschieben des elastisch nachgiebigen Schliesserkontaktstückes in Schliessrichtung durch den entgegen Federkraft frei verschiebbar gelagerten, durch Verdrehen in der Lage für selbsttätige Rückstellung arretierbaren Stössel.

Bei einer bekannten Einrichtung der obengenannten Art (US-A-3 638 158) ist ein quer zur Verstellrichtung des federnd gelagerten Schliesserkontaktstückes verschiebbar gelagerter Stössel vorhanden, der die Umstellungs- und Rückstellfunktion übernimmt. Der Stössel benötigt hier eine gesonderte Rückdruckfeder; zum anderen sind hier genau zu bearbeitende Verstellflächen für das Schliesserkontaktstück notwendig. Durch die Erfindung soll eine Einrichtung der obengenannten Art geschaffen werden, die unter Beibehaltung der Einhandumstellung bei leichter Montage und geringem Fertigungsaufwand herstellbar ist. Dies wird auf einfache Weise bei einer Einrichtung der obengenannten Art dadurch erreicht, dass der Stössel in Nachgiebigkeitsrichtung des Schliesserkontaktstückes verschiebbar gelagert und quer hierzu arretierbar ist.

Hierdurch kann die zusätzliche Rückstellfeder für den Stössel entfallen und es sind keine gesonderten Teile für die Arretierung des Stössels in der Stellung für selbsttätige Rückstellung erforderlich. Das Einbringen des Stössels wird wesentlich vereinfacht, wenn der zumindest teilweise längsgeschlitzte Stössel an einem hierdurch gebildeten Federbein mit einem Widerhaken versehen ist, der in beiden Verdrehungsstellungen die obere Endlage des Stössels begrenzt. Das Vorsehen dieses Widerhakens an dem Stössel bedingt praktisch keinerlei Mehraufwand bei der Herstellung des Stössels. Um zu verhindern, dass die Umstellung der Einrichtung unbeabsichtigt erfolgt ist es vorteilhaft, wenn der Stössel mit einem Schraubendreherschlitz versehen ist; denn hier muss der Fachmann bewusst, um eine Umstellung vornehmen zu können, ein Werkzeug benutzen. Liegt der Widerhaken in der Stellung des Stössels für selbsttätige Rückstellung quer zur Stössellängsrichtung federnd an Gehäusewandungsteilen an, so ist ein _{Z}ewisses-Moment beim Verstellen des Stössets aufzubringen, so dass eine Verstellung-,bef Normalbetätigung des Stössels praktisch ausgeschlossen ist. Ohne weiteren Aufwand ist es möglich, den Stössel in Ruhestellung für Handrückstellung definiert zu halten, wenn der Stössel mit radial sich erstreckenden Ansätzen versehen ist, die in der Stellung für Handrückstellung im unbetätigten Zustand des Stössels in angepasste Ausnehmungen einer aufschnappbaren Abdeckung für die Anschlussklemmen des Gerätes ragen.

Anhand der Zeichnung wird ein Ausführungsbeispiel gemäss der Erfindung beschrieben und die Wirkung näher erläutert.

Es zeigt:
Fig. 1 die erfindungsgemässe Einrichtung zum Umstellen der Kontaktanordnung bei einem thermisch arbeitenden Schutzrelais in Seitenansicht, zum Teil im Schnitt,
Fig. einen Teilschnitt durch das Gerät nach Fig. 1 in einer um 90° versetzten Ebene und die
Fig. 3 bis 5 Vorderansicht, Seitenansicht und Draufsicht auf den gemäss der Erfindung ausgebildeten Stössel,
Fig. 6 eine Draufsicht auf das komplette Schutzrelais.

Das in der Fig. 1 dargestellte thermische Schutzrelais, ein sogenanntes Bimetallrelais, besteht aus dem Gehäuse 1, in dessen Sockelteil 2 die Bimetallstreifen 3 mit den nicht näher dargestellten Auslöseschiebern untergebracht sind, die in bekannter Weise auf die im oberen Teil 4 des Gehäuses 1 angebrachte Kontaktanordnung 5 einwirken. Die Kontaktanordnung 5 besteht im vorliegenden Ausführungsbeispiel aus dem Schliesserkontaktstück 6 mit dem Anschlusswinkel 7 und der Anschlussschraube 8, die durch eine Abdekkung 9, die auf das obere Teil 4 des Gehäuses 1 aufgeschnappt ist, in offener Lage gehalten werden kann. Das Umschaltkontaktstück 10 ist über den Anschlusswinkel 11 an die Anschlussschraube 12 geführt, die ebenfalls von der Abdeckung 9 gehalten ist. Das Umschaltkontaktstück 10 arbeitet im vorliegenden Fall mit dem Schliesserkontaktstück 6 zusammen. Es wird durch die mit Kunststoff beschichtete Wippe 13 der über die Totpunktfeder 14 arbeitenden üblichen Schnappvorrichtung beaufschlagt. Die Wippe 13 ist ebenfalls an Spannung legbar und mit dem Kontaktstück 15 versehen, das mit dem feststehenden Kontaktteil 16 des Öffnerkontaktes zusammenwirkt. Das Schliesserkontaktstück 6 ist als Kontaktfeder ausgebildet und bringt den im Gehäuse 1 verschiebbar gelagerten Stössel 17 mit dem Widerhaken 18 an den Anschlag 19 des Gehäuses 1. Der Widerhaken 18 wird an dem durch den Schlitz 20 gebildeten Federbein 21 vorgesehen und ragt über die Kontur 22 des ansonsten zylinderförmigen Stössels hinaus. Der Stössel hat weiterhin, wie die Fig. 3 bis 5 zeigen, an seiner Stirnseite einen Schraubendreherschlitz 23 und an dem vergrösserten zylindrischen Teil 24 Ansätze 25, die in angepasste Ausnehmungen 26 der Abdeckung 9 ragen, um ein selbsttätiges Drehen des Stössels 17 zu vermeiden.

## Patentansprüche

1. Einrichtung zum Umstellen einer aus einem federnd im Gehäuse (1) gelagerten Schliesserkontaktstück (6), einem Öffnerkontaktstück und einem Umschaltkontaktstück (10) bestehenden Kontaktanordnung für ein thermisch arbeitendes Schutzrelais von Selbstsperrung auf selbsttätige Rückstellung durch Verstellen des Schliesserkontaktstückes (6) über einen von diesem getrennten Stössel (17) und mit Mitteln zur Aufhebung der Selbstsperrung durch Verschieben des elastisch nachgiebigen Schliesserkontaktstückes (6) in Schliessrichtung durch den entgegen Federkraft frei verschiebbar gelagerten, durch Verdrehen in der Lage für selbsttätige Rückstellung arretierbaren Stössel (17), dadurch gekennzeichnet, dass der Stössel (17) in Nachgiebigkeitsrichtung des Schliesserkontaktstückes (6) verschiebbar gelagert und quer hierzu arretierbar ist.

2. Einrichtung nach Anspruch 1, dadurch gekennzeichnet, dass der zumindest teilweise längsgeschlitzte Stössel (17) an einem hierdurch gebildeten Federbein (21) mit einem Widerhaken (18) versehen ist, der in beiden Verdrehungsstellungen die obere Endlage des Stössels (17) begrenzt.

3. Einrichtung nach Anspruch 1 oder 2, dadurch gekennzeichnet, dass der Stössel (17) mit einem Schraubendreherschlitz (23) versehen ist.

4. Einrichtung nach Anspruch 2 oder 3, dadurch gekennzeichnet, dass der Widerhaken (18) in der Stellung des Stössels (17) für selbsttätige Rückstellung quer zur Stössellängsrichtung federnd an Gehäusewandungsteilen anliegt.

5. Einrichtung nach einem der Ansprüche 1 bis 4, dadurch gekennzeichnet, dass der Stössel (17) mit radial sich erstreckenden Ansätzen (25) versehen ist, die in der Stellung für Handrückstellung im unbetätigten Zustand des Stössels (17) in angepasste Ausnehmungen (26) einer aufschnappbaren Abdeckung (9) für die Anschlussklemmen (8, 12) des Gerätes ragen.

## Claims

1. Device for adjusting a contact arrangement for a thermally responsive protective relay, comprising a normally open contact member (6) mounted resiliently in the housing (1), a normally closed contact member and a switching contact member (10), from self locking to automatic resetting by adjusting the normally open contact member (6) by means of a push rod (17) separate from this and with means for cancelling the automatic locking by shifting the resiliently flexible normally open contact member (6) in the closing direction by the push rod (17) mounted to be freely displaceable against the spring force and lockable by rotation in the position for automatic resetting, characterised in that the push rod (17) is mounted displaceably in the direction of flexing of the normally open contact member (6) and is lockable at right angles to this.

2. Device according to claim 1, characterised in that the push rod (17), that is at least partially longitudinally slit, is provided on a compression leg (21) formed by this with a barbed hook (18) which limits the upper end position of the push rod (17) in both rotation positions.

3. Device according to claim 1 or 2, characterised in that the push rod (17) is provided with a slit (23) for a screwdriver.

4. Device according to claim 2 or 3, characterised in that in the position of the push rod (17) for automatic resetting the barbed hook (18) bears resiliently against parts of the housing wall at right angles to the longitudinal direction of the push rod.

5. Device according to one of claims 1 to 4, characterised in that the push rod (17) is provided with radially extending projections (25) which project, in the position for manual resetting in the unactivated state of the push rod (17), into matching recesses (26) of a snap-on cover (9) for the terminal connections (8, 12) of the device.

## Revendications

1. Dispositif pour convertir un dispositif à contact constitué par une pièce de contact de travail auxiliaire (6) montée élastiquement dans le boîtier (1), un contact de repos auxiliaire et un contact inverseur (10), pour un relais de protection thermique, du mode auto-verrouillage au mode réarmement automatique par déplacement de la pièce de contact de travail auxiliaire (6) par l'intermédiaire d'un poussoir (17) séparé de ce dernier, et comportant des moyens pour supprimer le verrouillage automatique par déplacement de la pièce de contact de travail auxiliaire flexible (6) en direction de la fermeture au moyen du poussoir (17) monté de manière à être librement déplacé à l'encontre de la force d'un ressort élastique et pouvant être bloqué par rotation dans la position de réarmement automatique, caractérisé en ce que le poussoir (17) est monté de façon à pouvoir être déplacé suivant la direction de flexion de la pièce de contact de travail (6) et peut être bloqué transversalement par rapport à cette direction.

2. Dispositif selon la revendication 1, caractérisé en ce que le poussoir (17) fendu au moins partiellement suivant la direction longitudinale est muni, au niveau d'une jambe de force à ressort (21) ainsi formée, d'un crochet (18) qui, dans les deux positions de rotation, limite la position finale supérieure du poussoir (17).

3. Dispositif selon la revendication 1 ou 2, caractérisé en ce que le poussoir (17) est muni d'une fente à tournevis (23).

4. Dispositif selon la revendication 2 ou 3, caractérisé en ce que, lorsque le poussoir (17) se trouve dans la position de réarmement automatique, le crochet (18) est appliqué élastiquement et transversalement par rapport à la direction longitudinale du poussoir, contre des parties de la paroi du boîtier.

5. Dispositif selon l'une des revendications 1 à 4, caractérisé en ce que le poussoir (17) est pourvu d'appendices saillants (25) disposés radialement et qui, dans la position de rappel manuel, et le poussoir (17) étant dans sa position non actionnée, s'engagent dans des évidements adaptés (26) d'un capot (9) à encliquetage pour les bornes de raccordement (8, 12) de l'appareil.
